# EUROPÄISCHE PATENTSCHRIFT

(11) **EP 0 754 814 B1**
(45) Veröffentlichungstag und Bekanntmachung des Hinweises auf die Patenterteilung: **19.04.2000**
(21) Anmeldenummer: 96107983.7
(22) Anmeldetag: 20.05.1996
(51) Int. Cl.: E04B 2/96

(54) **Warmfassade**
Thermal insulating facade
Façade à isolation thermique

(30) Priorität: 17.07.1995 DE 19525955
(43) Veröffentlichungstag der Anmeldung: 22.01.1997
(73) Patentinhaber: NORSK HYDRO ASA, 0257 Oslo 2 (NO)
(72) Erfinder: Schulz, Harald Dr., 86381 Krumbach (DE)
(74) Vertreter: Dziewior, Joachim

(56) Entgegenhaltungen:
- EP-A- 0 467 066
- DE-U- 9 300 692
- GB-A- 2 157 338
- US-A- 4 571 905

## Beschreibung

Die Erfindung betrifft eine Warmfassade in Form einer aus Brüstungs- und Fenster- bzw. Glaselementen mit umlaufendem Rahmen bestehenden Elementfassade, wobei die Fassadenfläche in vertikaler und/oder horizontaler Richtung wechselweise aus einem oder mehreren aufeinanderfolgenden Fenster- bzw. Glaselementen und einem oder mehreren aufeinanderfolgenden Brüstungselementen aufgebaut ist, und bei der wenigstens eine thermische Trennzone zwischen der Innen- und der Außenseite der Fassade vorgesehen ist, wobei das Brüstungselement eine außenseitige Abdeckung, eine innenseitige Abdeckung sowie eine dazwischenliegende Wärmedämmung aufweist und jeweils biegesteif an der Geschoßdecke angeschlossen ist und wobei das Fenster- bzw. Glaselement sowie das Brüstungselement von einem Rahmen eingefaßt sind.

Derartige Warmfassaden sind in unterschiedlichen Ausführungsformen, etwa aus GB-A-2 157 338 oder US-A-4 571 905, bekannt. Trotz der bei diesen Warmfassaden bereits vorhandenen thermischen Trennungen der Profile treten Wärmeverluste durch die vergleichsweise schlechte Wärmedämmung der Rahmenprofile der Brüstungselemente auf.

Der Erfindung liegt daher die Aufgabe zugrunde, bei Warmfassaden der eingangs genannten Art Maßnahmen vorzusehen, durch die der schlechte k-Wert des Rahmens im Brüstungsbereich beseitigt bzw. vermindert und die Wärmeübertragung aus dem Fensterbereich in den Bereich der Brüstung verringert wird.

Diese Aufgabe wird nach der Erfindung gemäß den Merkmalen des Anspruchs 1 gelöst.

Der durch die Erfindung erreichte Vorteil besteht im wesentlichen darin, daß eine praktisch vollständige thermische Entkopplung der Rahmen des Fenster- bzw. Glaselementes einerseits sowie des Brüstungselementes andererseits gewährleistet ist, sofern die Verbindungselemente entsprechend gestaltet und ausreichend gut thermisch isolierend ausgebildet sind.

In einer ersten bevorzugten Ausführungsform der Erfindung ist vorgesehen, daß im Rahmen sowohl des Brüstungselements als auch des Fenster- bzw. Glaselements koaxial zueinander ausgerichtete Ausnehmungen zur Aufnahme von die Verbindungselemente bildenden Verbindungsstiften sich gegenüberstehen.

Diese Verbindungsstifte können vorteilhafterweise vollständig aus thermisch isolierendem Material bestehen. Es ist jedoch ebenso möglich, die Verbindungsstifte beispielsweise metallisch auszubilden, wobei sie dann zumindest in ihrem in die Ausnehmung im Rahmen des Brüstungselements vorstehenden Bereich mit einer Kunststoffummantelung zu versehen sind.

Nach einer zweiten Ausführungsform der Erfindung besteht auch die Möglichkeit, daß am Rahmen des Brüstungselements eine zum Fenster- bzw. Glaselement hin vorspringende Leiste angeordnet ist, die in der Art einer die Verbindungselemente bildende Nut/Federverbindung in eine Nut am Rahmen des Fenster- bzw. Glaselements greift. Um hierbei eine ausreichende thermische Isolierung zu erreichen, sieht die Erfindung vor, daß die die Feder bildende Leiste sowie der an die Leiste anschließende Bereich des Rahmens eine thermisch schlecht leitende Ummantelung bzw. Beschichtung aufweist.

Die an die innenseitige Abdeckung anschließende Isolierleiste kann zweckmäßigerweise aus Holz oder aus druckfestem Kunststoff oder Kunststoffschaum oder aus druckfester Mineralfaser bestehen. Die Isolierleiste kann dabei entweder auf Grund ihrer Materialeigenschaften ausreichend dampfdicht sein oder mit einer dampfdichten Folie oder Beschichtung versehen sein, die jedoch nicht bzw. schlecht wärmeleitend sein muß.

Schließlich sieht die Erfindung vor, daß auf der dem Fenster- bzw. Glaselement zugewandten Seite des Rahmens des Brüstungselements ein sich vorzugsweise über die gesamte Rahmenbreite erstreckendes Dichtungsprofil angeschlossen ist, das mit senkrecht vorstehenden, elastische Dichtlippen tragenden Befestigungsleisten in Nuten des Rahmens gehalten ist, wobei wenigstens eine Befestigungsleiste in eine entsprechende Nut des Rahmens des Fenster- bzw. Glaselements greift.

Im folgenden wird die Erfindung an in der Zeichnung dargestellten Ausführungsbeispielen näher erläutert; es zeigen:
- Fig. 1: eine schematische Darstellung eines Ausschnitts der Warmfassade in Draufsicht und - links - in Seitenansicht,
- Fig. 2: eine erste Ausführungsform in einem Vertikalschnitt längs der Linie I - I in Fig. 1,
- Fig. 3: eine zweite Ausführungsform in einem Vertikalschnitt längs der Linie I - I in Fig. 1,
- Fig. 4: einen Horizontalschnitt längs der Linie II - II in Fig. 1,
- Fig. 5: einen Horizontalschnitt längs der Linie III - III in Fig. 1,
- Fig. 6: einen Horizontalschnitt längs der Linie IV - IV in Fig. 1,
- Fig. 7: einen Vertikalschnitt längs der Linie V - V in Fig. 1.

Die in der Zeichnung dargestellte Warmfassade ist aus einzelnen Fenster- bzw. Glaselementen 1 und Brüstungselementen 2 aufgebaut, die sich in vertikaler und/oder in horizontaler Richtung der Fassadenfläche abwechseln können. In Fig. 1 sind die Fenster- bzw. Glaselemente 1 mit F und die Brüstungselemente 2 mit B bezeichnet.

Die Brüstungselemente 2 sind dabei, wie dies in Fig. 1 links schematisch dargestellt ist, jeweils biegesteif an den einzelnen Geschoßdecken 3 angeschlossen. Die Befestigung erfolgt dabei über Anker 4 oder dergl., wie sich dies aus Fig. 5 ergibt. Das Fenster- bzw. Glaselement 1 sowie das Brüstungselement 2 sind hierbei jeweils von einem Rahmen 5, 6 eingefaßt.

Sowohl die Fenster- bzw. Glaselemente 1 als auch die Brüstungselemente 2 weisen zwischen der Innen- und der Außenseite der Fassade wenigstens eine thermische Trennzone auf. Diese thermische Trennung erfolgt, wie sich dies beispielsweise aus den Fig. 2 bis 7 ergibt, u. a. durch Isolierstege 7, die für die thermische Trennung der Außenseite von der Innenseite der Rahmen 5, 6 sorgen. Ferner weist das Brüstungselement 2 eine Wärmedämmung 8 auf, die zwischen einer außenseitigen 9 und einer innenseitigen Abdeckung 10 angeordnet ist.

Wie sich aus der schematischen Darstellung der Fig. 1 sowie im Detail aus den Fig. 2 bis 7 ergibt, sind die Fenster- bzw. Glaselemente 1 und die Brüstungselemente 2 als thermisch voneinander getrennte Einzelelemente ausgebildet. Die Fenster- bzw. Glaselemente 1 sind dabei mit jeweiligem Abstand zu den Brüstungselementen 2 zwischen diese eingesetzt und durch gegenseitig eingreifende Verbindungselemente 11 gehalten, die wiederum thermisch isolierend ausgebildet sind.

Nach einer ersten, in der Fig. 2 dargestellten Ausführungsform sind die Verbindungselemente 11 von Verbindungsstiften gebildet, die in koaxial zueinander ausgerichteten Ausnehmungen sowohl des Brüstungselements 2 als auch des Fenster- bzw. Glaselements 1 angeordnet sind. Diese Verbindungsstifte können entweder vollständig aus thermisch isolierendem Material bestehen oder aber, wie dies in Fig. 2 angedeutet ist, lediglich eine Kunststoffummantelung 12 aufweisen, die so ausgebildet ist, daß sie sich über die gesamte Boden- und Wandfläche der Ausnehmung im Rahmen 6 des Brüstungselements 2 erstreckt.

Es besteht jedoch auch die in Fig. 3 dargestellte Möglichkeit, die Verbindungselemente 11 in der Art einer Nut/Feder-Verbindung auszubilden. Dazu ist am Rahmen des Brüstungselements 2 eine zum Fenster- bzw. Glaselement 1 hin vorspringende Leiste 13 angeordnet, die in eine Nut 14 am Rahmen 5 des Fenster- bzw. Glaselements 1 greift. diese Leiste 13 kann, wie in Fig. 3 dargestellt, integraler Bestandteil des Rahmens 6 sein. Um auch hier eine ausreichende Wärmedämmung zwischen den beiden Rahmen 5, 6 zu gewährleisten, trägt die die Feder bildende Leiste 13 sowie der an die Leiste 13 seitlich anschließende Bereich des Rahmens 6 eine thermisch schlecht leitende Ummantelung 15, die beispielsweise als Gummibeschichtung oder als Profilteil ausgebildet sein kann. Hierdurch wird nicht nur die geforderte thermische Isolierung, sondern darüber hinaus auch die erforderliche Abdichtung gewährleistet.

Um zusätzlich die innenseitige Abdeckung 10 des Brüstungselements 2 thermisch von dem Rahmen 6 abzukoppeln, ist zwischen dem Rahmen 6 und der innenseitigen Abdeckung 10 des Brüstungselements 2 eine außenseitig mit dem Rahmen 6 bündig abschließende, umlaufende Isolierleiste 16 vorgesehen. Diese Isolierleiste 16 kann je nach Anwendungsfall aus Holz, aus druckfestem Kunststoff oder Kunststoffschaum oder aus druckfester Mineralfaser bestehen und gegebenenfalls auch als Hohlprofil ausgebildet sein. Die Isolierleiste 16 ist dabei entweder auf Grund ihrer Materialeigenschaften weitgehend dampfdicht oder ist mit einer dampfdichten Folie oder Beschichtung versehen, die jedoch nicht bzw. schlecht wärmeleitend sein muß.

Insbesondere bei der ersten Ausführungsform ist zur Abdichtung zwischen den jeweiligen Rahmen 5, 6 ein Dichtungsprofil 17 vorgesehen, das auf der dem Fenster- bzw. Glaselement 1 zugewandten Seite des Rahmens 6 des Brüstungselements 2 angeordnet ist. Dieses Dichtungsprofil 17 erstreckt sich vorzugsweise über die gesamte Breite des Rahmens 6. Von dem Dichtungsprofil 17 stehen Leisten 18 senkrecht vor, die elastische Dichtlippen tragen und in Nuten 19 des Rahmens 6 gehalten sind. Wenigstens eine derartige Leiste 20 greift dabei in eine entsprechende Nut 21 des Rahmens 5 am Fenster- bzw. Glaselement 1, wie sich dies aus Fig. 5 ergibt. Darüber hinaus sind zusätzliche Dichtleisten 22 nahe der Innen- und Außenfläche der Rahmen 5, 6 vorgesehen, die im Ausführungsbeispiel gemäß Fig. 5 am Rahmen 5 des Fenster- bzw. Glaselements 1 angeschlossen sind.

## Patentansprüche

1. Warmfassade in Form einer aus Brüstungs- und Fenster- bzw. Glaselementen mit umlaufendem Rahmen bestehenden Elementfassade, wobei die Fassadenfläche in vertikaler und/oder horizontaler Richtung wechselweise aus einem oder mehreren aufeinanderfolgenden Fenster- bzw. Glaselementen (1) und einem oder mehreren aufeinanderfolgenden Brüstungselementen (2) aufgebaut ist, und bei der wenigstens eine thermische Trennzone zwischen der Innen- und der Außenseite der Fassade vorgesehen ist, wobei das Brüstungselement (2) eine außenseitige Abdeckung (9), eine innenseitige Abdeckung (10) sowie eine dazwischenliegende Wärmedämmung (8) aufweist und jeweils biegesteif an der Geschoßdecke (3) angeschlossen ist und wobei das Fenster- bzw. Glaselement (1) sowie das Brüstungselement (2) von einem Rahmen (5, 6) eingefaßt sind, dadurch gekennzeichnet, daß das Fenster- bzw. Glaselement (1) und das Brüstungselement (2) als thermisch voneinander getrennte Einzelelemente ausgebildet sind, wobei die Fenster- bzw. Glaselemente (1) mit jeweiligen Abstand zu den Brüstungselementen (2) zwischen diese eingesetzt und durch gegenseitig eingreifende, thermisch isolierte Verbindungselemente (11) gehalten sind und daß zwischen dem Rahmen (6) und der innenseitigen Abdeckung (10) des Brüstungselements (2) eine zusätzliche, mit der umlaufenden Außenseite des Rahmens (6) bündig abschließende, umlaufende und ausreichend dampfdicht ausgebildete, wärmedämmende Isolierleiste (16) vorgesehen ist.

2. Warmfassade nach Anspruch 1, dadurch gekennzeichnet, daß im Rahmen (5, 6) sowohl des Brüstungselements (2) als auch des Fenster- bzw. Glaselements (1) koaxial zueinander ausgerichtete Ausnehmungen zur Aufnahme von die Verbindungselemente (11) bildenden Verbindungsstiften sich gegenüberstehen.

3. Warmfassade nach Anspruch 2, dadurch gekennzeichnet, daß die Verbindungsstifte vollständig aus thermisch isolierenden Material bestehen.

4. Warmfassade nach Anspruch 2, dadurch gekennzeichnet, daß die Verbindungsstifte in ihrem in die Ausnehmung im Rahmen (6) des Brüstungselements (2) vorstehenden Bereich mit einer Kunststoffummantelung (12) versehen sind.

5. Warmfassade nach Anspruch 1, dadurch gekennzeichnet, daß am Rahmen (6) des Brüstungselements (2) eine zum Fenster- bzw. Glaselement (1) hin vorspringende Leiste (13) angeordnet ist, die in der Art einer die Verbindungselemente (11) bildenden Nut/Feder-Verbindung in eine Nut (14) am Rahmen (5) des Fenster- bzw. Glaselements (1) greift.

6. Warmfassade nach Anspruch 5, dadurch gekennzeichnet, daß die die Feder bildende Leiste (13) sowie der an die Leiste (13) seitlich anschließende Bereich des Rahmens (6) eine thermisch schlecht leitende Ummantelung bzw. Beschichtung (15) aufweist.

7. Warmfassade nach einem der Ansprüche 1 bis 6, dadurch gekennzeichnet, daß die an die innenseitige Abdeckung (10) anschließende Isolierleiste (16) aus Holz oder aus druckfestem Kunststoff oder Kunststoffschaum oder aus druckfester Mineralfaser besteht.

8. Warmfassade nach einem der Ansprüche 1 bis 7, dadurch gekennzeichnet, daß auf der dem Fenster- bzw. Glaselement (1) zugewandten Seite des Rahmens (6) des Brüstungselements (2) ein sich vorzugsweise über die gesamte Rahmenbreite erstreckendes Dichtungsprofil (17) angeschlossen ist, das mit senkrecht vorstehenden, elastische Dichtlippen tragenden Leisten (18) in Nuten (19) des Rahmens (6) gehalten ist, wobei wenigstens eine Befestigungsleiste (20) in eine entsprechende Nut (21) des Rahmens (5) des Fenster- bzw. Glaselements (1) greift.

## Claims

1. A thermal facade in the form of an element facade consisting of breast elements and window or glazing elements with a frame extending therearound, wherein the facade surface is constructed in a vertical and/or horizontal direction alternately from one or more successive window or glazing elements (1) and one or more successive breast elements (2), and in which there is provided at least one thermal separation zone between the inside and the outside of the facade, wherein the breast element (2) has an external covering (9), an internal covering (10) and an interposed heat insulation (8) and is respectively connected in flexurally resistant fashion to the ceiling (3) of the storey and wherein the window or glazing element (1) and the breast element (2) are fitted in a frame (5, 6), characterised in that the window or glazing element (1) and the breast element (2) are in the form of individual elements which are thermally separated from each other, wherein the winacw or glazing elements (1) are inserted at a respective distance with respect to the breast elements (2) between same and are held by mutually engaging, heat-insulated connecting elements (11) and that provided between the frame (6) and the internal covering (10) of the breast element (2) is an additional heat-barrier insulating bar (16) which terminates flush with the outside of the frame (6) extending therearound and which extends around same and which is of a sufficiently vapour-tight nature.

2. A thermal facade according to claim 1 characterised in that mutually co-axially oriented openings are disposed in opposite relationship in the frame (5, 6) both of the breast element (2) and also of the window or glazing element (1) for receiving connecting pins forming the connecting elements (11).

3. A thermal facade according to claim 2 characterised in that the connecting pins entirely consist of heat-insulating material.

4. A thermal facade according to claim 2 characterised in that the connecting pins are provided with a plastics cladding (12) in their region projecting into the opening in the frame (6) of the breast element (2).

5. A thermal facade according to claim 1 characterised in that arranged on the frame (6) of the breast element (2) is a bar (13) which projects towards the window or glazing element (1) and which engages into a groove (14) on the frame (5) of the window or glazing element (1) in the manner of a groove-and-tongue connection forming the connecting elements (11).

6. A thermal facade according to claim 5 characterised in that tne bar (13) forming the tongue and the region of tne frame (6), which laterally adjoins the bar (13), has a covering or coating (15) which is a poor conductor of heat.

7. A thermal facade according to one of claims 1 to 6 characterised in that the insulating bar (16) which adjoins the internal covering (10) comprises wood or pressure-resistant plastics material or plastics foam or pressure-resistant mineral fibre.

8. A thermal facade according to one of claims 1 to 7 characterised in that connected on the side of the frame (6) of the breast element (2), that is towards the window or glazing element (1). is a shaped sealing member (17) which preferably extends over the entire width of the frame and which is held with perpendicularly projecting bars (18) carrying elastic sealing lips in grooves (19) in the frame (6), wherein at least one fixing bar (20) engages into a corresponding groove (21) of the frame (5) of the window or glazing element (1).

## Revendications

1. Façade isolée thermiquement réalisée sous la forme d'une façade-panneau formée d'éléments d'allège et d'éléments de fenêtre ou de vitrage munis d'un cadre périphérique, la surface de la façade étant constituée d'un ou de plusieurs éléments de fenêtre ou de vitrage (1) consécutifs et d'un ou de plusieurs éléments d'allège (2) consécutifs, disposés en alternance dans la direction verticale et/ou la direction horizontale, dans laquelle au moins une zone de séparation thermique est prévue entre le côté extérieur et le côté intérieur de la façade, l'élément d'allège (2) comportant un parement extérieur (9), un parement intérieur (10) et un isolant thermique (8) disposé entre deux et étant lié de manière rigide en flexion au plafond d'étage (3), l'élément de fenêtre ou de vitrage (1) et l'élément d'allège (2) étant entourés d'un cadre (5, 6), caractérisée par le fait que l'élément de fenêtre ou de vitrage (1) et l'élément d'allège (2) sont agencés sous la forme d'éléments individuels séparés thermiquement l'un de l'autre, les éléments de fenêtre ou de vitrage (1) étant montés à une certaine distance des éléments d'allège (2), entre ceux-ci, et étant tenus par des éléments de liaison (11) isolés thermiquement en prise mutuelle et par le fait qu'une baguette isolante (16) périphérique, suffisamment étanche à la vapeur d'eau et thermiquement isolante, qui affleure avec le côté extérieur du cadre (6), est prévue entre ledit cadre (6) et le parement intérieur (10) de l'élément d'allège (2).

2. Façade selon la revendication 1, caractérisée par le fait que des évidements mutuellement coaxiaux disposés en regard l'un de l'autre, destinés à recevoir des chevilles de montage comme éléments de liaison (11) sont aménagés dans le cadre (5, 6) de l'élément d'allège (2) et de l'élément de fenêtre ou de vitrage (1).

3. Façade selon la revendication 2, caractérisée par le fait que les chevilles de montage sont réalisées entièrement en matériau thermiquement isolant.

4. Façade selon la revendication 2, caractérisée par le fait que les chevilles de montage, au niveau de leur partie engagée dans l'évidement du cadre (6) de l'élément d'allège (2), sont pourvues d'un revêtement de matière plastique (12).

5. Façade selon la revendication 1, caractérisée par le fait qu'une baguette isolante (13) qui fait saillie en direction de l'élément de fenêtre ou de vitrage (1) est disposée sur le cadre (6) de l'élément d'allège (2), laquelle baguette pénètre dans une rainure (14) sur le cadre (5) de l'élément de fenêtre ou de vitrage (1) à la manière d'une liaison à rainure et languette formant les éléments de liaison (11).

6. Façade selon la revendication 5, caractérisée par le fait que la baguette (13) formant la languette ainsi que la zone du cadre (6) qui se raccorde latéralement à ladite languette (13) est pourvue d'un revêtement ou d'une couche (15) mauvais conducteur de la chaleur.

7. Façade selon une des revendications 1 à 6, caractérisée par le fait que la baguette isolante (16) qui se raccorde au parement intérieur (10) est en bois ou en une matière plastique résistant à la compression ou en fibres minérales résistant à la compression.

8. Façade selon une des revendications 1 à 7, caractérisée par le fait qu'un profilé de joint (17) qui s'étend de préférence sur toute la largeur du cadre est monté sur le côté du cadre (6) de l'élément d'allège (2) tourné vers l'élément de fenêtre ou de vitrage (1), lequel profilé est tenu dans des rainures (19) du cadre (6) par des baguettes (18) qui portent des lèvres d'étanchéité élastiques saillantes à angle droit, au moins une baguette de fixation (20) s'engageant dans une rainure (21) correspondante du cadre (5) de l'élément de fenêtre ou de vitrage (1).
